# EUROPÄISCHE PATENTANMELDUNG

(11) **EP 1 300 236 A2**
(43) Veröffentlichungstag der Anmeldung: **09.04.2003**
(21) Anmeldenummer: 02021357.5
(22) Anmeldetag: 23.09.2002
(51) Int. Cl.: B31B 1/25

(54) **Stanzvorrichtung zur Herstellung von Faltschachteln und Verpackungszuschnitten**

(30) Priorität: 05.10.2001 DE 20116375 U
(71) Anmelder: MM Packaging Trier GmbH, 54294 Trier (DE)
(72) Erfinder: Theis, Uwe, 54317 Riveris (DE); Kollmann, Jürgen, 54340 Pöhlich (DE)
(74) Vertreter: Hofstetter, Alfons J., Dr.rer.nat.

(57) **Zusammenfassung**

Die vorliegende Erfindung betrifft eine Stanzvorrichtung zur Herstellung von Faltschachteln und Verpackungszuschnitten bestehend aus einer Trägerplatte 12 und einer korrespondierenden Stanzrillplatte 14, wobei an der Trägerplatte 12 in Richtung der Stanzrillplatte 14 mindestens eine Schneidlinie 16, mindestens ein Rillblock 18, der an seiner der Stanzrillplatte 14 zugewandten Fläche ein rillenförmiges Profil 22 aufweist, und mindestens eine Rilllinie 20 angeordnet sind. Die Stanzrillplatte 14 ist dabei einstückig ausgebildet. In einem dem Rillblock 18 gegenüberliegenden Bereich weist sie ein Rillenprofil 24 zur Aufnahme des rillenförmigen Profils 22 des Rillblocks 18 und in einem der Rilllinie 20 gegenüberliegenden Bereich eine Ausnehmung 26 zur Aufnahme eines abgerundeten Endes der Rilllinie 20 auf.

## Beschreibung

Die vorliegende Erfindung betrifft eine Stanzvorrichtung zur Herstellung von Faltschachteln und Verpackungszuschnitten bestehend aus einer Trägerplatte und einer korrespondierenden Stanzrillplatte, wobei an der Trägerplatte in Richtung der Stanzrillplatte mindestens eine Schneidlinie, mindestens ein Rillblock, der an seiner der Stanzrillplatte zugewandten Fläche ein rillenförmiges Profil aufweist, und mindestens eine Rilllinie angeordnet sind.

Derartige Stanzvorrichtungen sind bekannt. So beschreibt z. B. die DE 199 24 187 A1 eine Vorrichtung zur Durchführung eines Verfahrens zur Bearbeitung von Bögen zur Herstellung von Faltschachteln. Dabei liegt der Bogen auf einer Unterlage auf, die aus einem Material besteht, das weicher ist als das Material des Bogens. Die Unterlage entspricht einer üblichen Patrize und ist in die Stanzunterlage oberflächenbündig eingearbeitet. Nachteilig an dieser bekannten Stanzvorrichtung ist jedoch, daß die Verwendung von Patrizen ein schnelles Zurichten bzw. Positionieren der Stanzvorrichtung erschwert. Zudem müssen Patrizen in bestimmten Zeitintervallen ersetzt werden. Dadurch verzögert und verteuert sich der Herstellungsprozeß von Faltschachteln und Verpackungszuschnitten.

Es ist daher Aufgabe der vorliegenden Erfindung eine Stanzvorrichtung zur Herstellung von Faltschachteln und Verpackungszuschnitten bereitzustellen, die eine schnelle und dabei kostengünstige Herstellung von Faltschachteln und Verpackungszuschnitten gewährleistet.

Gelöst wird diese Aufgabe durch eine Stanzvorrichtung zur Herstellung von Faltschachteln und Verpackungszuschnitten mit den Merkmalen des Schutzanspruchs 1.

Vorteilhafte Ausgestaltungen sind in den Unteransprüchen beschrieben.

Eine erfindungsgemäße Stanzvorrichtung zur Herstellung von Faltschachteln und Verpackungszuschnitten weist eine einstückig ausgebildete Stanzrillplatte auf, wobei in einem einem Rillblock gegenüberliegenden Bereich ein Rillenprofil zur Aufnahme eines rillenförmigen Profils des Rillblocks und in einem einer Rilllinie gegenüberliegenden Bereich eine Ausnehmung zur Aufnahme eines abgerundeten Endes der Rilllinie ausgebildet sind. Vorteilhafterweise wird das Rillenprofil und/oder die Ausnehmung durch Fräsen und/oder Erodieren in der Stanzrillplatte ausgebildet. Durch die erfindungsgemäße Ausgestaltung der Stanzvorrichtung kann auf die Verwendung von üblichen Patrizen verzichtet werden. Damit ist einerseits ein schnelleres Zurichten bzw. Positionieren der Stanzvorrichtung möglich, andererseits wird der gesamte Herstellungsprozeß beschleunigt. Des weiteren erhöht sich die Standfestigkeit der Stanzvorrichtung insgesamt.

In einer vorteilhaften Ausgestaltung der Erfindung besteht die Stanzrillplatte aus Metall oder einer Metall-Legierung und weist eine Härte von 10 - 80 HRc, vorzugsweise von 15 - 60 HRc, auf. Der Rillblock besteht vorteilhafterweise aus Metall, einer Metall-Legierung, Kunststoff oder Keramik.

Weitere Einzelheiten, Merkmale und Vorteile der Erfindung ergeben sich aus der nachfolgenden Beschreibung eines in der Figur schematisch dargestellten Ausführungsbeispiels.

Die Figur zeigt dabei eine Stanzvorrichtung 10 zur Herstellung von Faltschachteln und Verpackungszuschnitten bestehend aus einer Trägerplatte 12 und einer gegenüberliegenden korrespondierenden Stanzrillplatte 14. Zwischen der Stanzrillplatte 14 und der Trägerplatte 12 ist ein zu bearbeitender Bogen aus Karton oder kartonartigem Material oder Kunststoff zur Herstellung von Faltschachteln, insbesondere von Faltschachteln mit runden Ecken oder Verpackungszuschnitten angeordnet (nicht dargestellt). Man erkennt, daß an der Trägerplatte 12 in Richtung der Stanzrillplatte 14 eine Schneidlinie 16 ausgebildet ist, die zur Ausbildung einer Schneidlinie auf dem Bogen dient. Des weiteren ist ein Rillblock 18 ausgebildet, der an seiner der Stanzrillplatte 14 zugewandten Fläche ein rillenförmiges Profil 22 aufweist. Die einzelnen Rillen des rillenförmigen Profils 22 sind dabei gerundet ausgebildet. Des weiteren weist die Trägerplatte 12 eine der Stanzrillplatte zugewandte Rilllinie 20 auf. Auch das der Stanzrillplatte zugewandte Ende der Rillline 20 ist gerundet ausgebildet. Das Rillenprofil 24 wie auch die Rilllinie 20 dienen zur Ausbildung von Sollknickstellen auf dem Bogen.

Die Stanzrillplatte 14 ist einstückig ausgebildet. Zudem weist sie in einem dem Rillblock 18 gegenüberliegenden Bereich ein Rillenprofil 24 zur Aufnahme des rillenförmigen Profils 22 des Rillblocks 18 und in einem der Rilllinie 20 gegenüberliegenden Bereich eine Ausnehmung 26 zur Aufnahme des abgerundeten Endes der Rilllinie 20 auf. Die rillenförmigen Ausnehmungen des Rillenprofils 24 wie auch der Ausnehmung 26 sind entsprechend den Enden des rillenförmigen Profils 22 und der Rilllinie 20 gerundet ausgebildet. Das Rillenprofil 24 und/oder die Ausnehmung 26 wird dabei durch Fräsen und/oder Erodieren in der Stanzrillplatte 14 ausgebildet.

## Patentansprüche

1. Stanzvorrichtung zur Herstellung von Faltschachteln und Verpackungszuschnitten bestehend aus einer Trägerplatte (12) und einer korrespondierenden Stanzrillplatte (14), wobei an der Trägerplatte (12) in Richtung der Stanzrillplatte (14) mindestens eine Schneidlinie (16), mindestens ein Rillblock (18), der an seiner der Stanzrillplatte (14) zugewandten Fläche ein rillenförmiges Profil (22) aufweist, und mindestens eine Rilllinie (20) angeordnet sind,
**dadurch gekennzeichnet,**
**dass** die Stanzrillplatte (14) einstückig ausgebildet ist und in einem dem Rillblock (18) gegenüberliegenden Bereich ein Rillenprofil (24) zur Aufnahme des rillenförmigen Profils (22) des Rillblocks (18) und in einem der Rilllinie (20) gegenüberliegenden Bereich eine Ausnehmung (26) zur Aufnahme eines abgerundeten Endes der Rilllinie (20) aufweist.

2. Stanzvorrichtung nach Anspruch 1,
**dadurch gekennzeichnet,**
**dass** das Rillenprofil (24) und/oder die Ausnehmung (26) durch Fräsen und/oder Erodieren in der Stanzrillplatte (14) ausgebildet wird.

3. Stanzvorrichtung nach Anspruch 1 oder 2,
**dadurch gekennzeichnet,**
**dass** die Faltschachteln und Verpackungszuschnitte aus Karton oder kartonartigem Material oder Kunststoff bestehen.

4. Stanzvorrichtung nach einem der vorhergehenden Ansprüche,
**dadurch gekennzeichnet,**
**dass** die Stanzrillplatte (14) aus Metall oder einer Metall-Legierung besteht und eine Härte von 10 - 80 HRc aufweist.

5. Stanzvorrichtung nach einem der vorhergehenden Ansprüche,
**dadurch gekennzeichnet,**
**dass** der Rillblock (18) aus Metall, einer Metall-Legierung, Kunststoff oder Keramik besteht.
